# EUROPÄISCHE PATENTSCHRIFT

(11) **EP 0 852 521 B1**
(45) Veröffentlichungstag und Bekanntmachung des Hinweises auf die Patenterteilung: **23.06.1999**
(21) Anmeldenummer: 96933348.3
(22) Anmeldetag: 20.09.1996
(51) Int. Cl.: B21B 45/08

(54) **EINRICHTUNG ZUM ENTZUNDERN VON HALBZEUGEN**
DEVICE FOR DE-SCALING SEMI-FINISHED PRODUCTS
DISPOSITIF DE DECALAMINAGE DE PRODUITS SEMI-FINIS

(30) Priorität: 26.09.1995 DE 19535789
(43) Veröffentlichungstag der Anmeldung: 15.07.1998
(73) Patentinhaber: Hermetik Hydraulik AB, 183 65 Täby (SE)
(72) Erfinder: GAYDOUL, Jürgen, S-183 62 Täby (SE); GIESELER, Wolfgang, D-37445 Walkenried (DE)
(74) Vertreter: Liesegang, Roland, Dr.-Ing.
(86) Internationale Anmeldenummer: EP9604126
(87) Internationale Veröffentlichungsnummer: WO9711797

(56) Entgegenhaltungen:
- EP-A- 0 360 480
- DE-A- 4 328 303
- PATENT ABSTRACTS OF JAPAN vol. 17, no. 675 (M-1526), 13.Dezember 1993 & JP,A,05 228526 (KOBE STEEL LTD), 7.September 1993,
- PATENT ABSTRACTS OF JAPAN vol. 16, no. 229 (M-1255), 27.Mai 1992 & JP,A,40 046625 (KAWASAKI STEEL CORP), 17.Februar 1992,
- PATENT ABSTRACTS OF JAPAN vol. 6, no. 97 (M-134), 5.Juni 1982 & JP,A,57 032820 (KAWASAKI STEEL CORP), 22.Februar 1982,

## Beschreibung

Die Erfindung betrifft eine Einrichtung zum Entzundern von Halbzeugen mit den Merkmalen des Oberbegriffs des Anspruchs 1. Bei einer bekannten Einrichtung dieser Art (JP-A-52 28 526) wird der obere Teil einer Düsenvorrichtung mittels einer vertikalen Hebevorrichtung zum Ausgleich von Dickenschwankungen des zu entzundernden Halbzeuges ausgehend von Signalen eines Dickensensors so gesteuert, daß der Abstand zwischen den Düsenmündungen der oberen Düsenvorrichtung und der Oberfläche des Halbzeuges konstant bleibt.

Beim Warmwalzen von Brammen und Bändern muß zu Erzielung einer guten Oberfläche der Zunder vor dem Walzen entfernt werden. Es ist bekannt, eine solche Entzunderung mittels Bestrahlen durch Hochdruckwasser bei Drücken um 1000 bar vorzunehmen. Eine bekannte Entzunderungseinrichtung zum Entzundern mit Hochdruckwasser ist in der DE 43 28 303 A1 beschrieben. Bei der daraus bekannten Düsenvorrichtung ist eine Reihe von rotierenden Düsenköpfen mit jeweils vier über den Umfang verteilten Düsen zum Verspritzen des Hochdruckwassers an einem unbeweglich und quer zur Bewegungsrichtung des darunter geförderten Bandes angeordneten Balken in einem solchen Abstand angebracht, daß Aufwölbungen und Unebenheiten des an der Düsenvorrichtung vorbei geförderten Bandes nicht zu einer Kollision führen.

Dieser Abstand ist bei der bekannten Einrichtung vergleichsweise groß. Dies reduziert den Strahldruck des Hochdruckwassers am Werkstück. Ein ausreichend hoher Strahldruck kann nur durch Erhöhung des Wasserdruckes oder der Wassermenge erreicht werden, was einen großen Energieeinsatz zur Folge hat. Ein Verringern des Abstandes der Düsenvorrichtung von der Bandoberfläche ist wegen der oben beschriebenen Kollisionsgefahr nicht möglich.

Der Erfindung liegt die Aufgabe zugrunde, eine Einrichtung der beschriebenen Art so auszugestalten, daß der Abstand zwischen Bandoberfläche und Düsenvorrichtung verringert werden kann.

Zur Lösung dieser Aufgabe dient Patentanspruch 1.

Bei einer Einrichtung nach der Erfindung wird die Düsenvorrichtung aufgrund ihrer beweglichen Anordnung zu einer Bewegung mit einer Vertikalkomponente über der Oberfläche des Halbzeuges einer Bandunebenheit oder einer Aufwölbung am Anfang des Bandes unter Einhaltung eines vorgewählten kleinen Sollabstandes von der Steuereinrichtung selbstätig nachgeführt. Dies führt dazu, daß bei am Düsenaustritt gleich gehaltenen Strahldruck der am Werkstück vorhandene Strahldruck erhöht ist. Der Wasserdruck in der Düse bzw. die Wassermenge können also bei Anwendung der Erfindung verringert werden, was gleichzeitig zu einer Verringerung der Abkühlung insbesondere bei dünnwandigen Halbzeugen (Dünnbrammen) führt.

In der Praxis läßt sich der Abstand im Vergleich zu einem Abstand der Düsenvorrichtung im Bereich von 250 mm bei der bekannten Einrichtung auf 20 bis 40 mm, d.h. also bis auf ein Zehntel reduzieren. Dies führt zu ganz bedeutenden Vorteilen sowohl hinsichtlich der Qualität der Entzunderung als auch hinsichtlich Verminderung des Wasser- und Energieverbrauchs und Vermeidung unnötiger Abkühlung des Halbzeuges.

Es ist bevorzugt, wenn außer der Düsenvorrichtung auch eine Zunderabführvorrichtung in gleicher Weise den Wölbungen oder Unebenheiten des Halbzeuges nachgeführt wird. Hierzu kann die Zunderabführvorrichtung in gleicher Weise wie die Düsenvorrichtung mit einer Vertikalkomponente beweglich über der Oberfläche des darunter vorbei geführten Bandes ausgebildet sein.

Vorteilhafte Ausgestaltungen der Erfindung sind im übrigen in den Unteransprüchen angegeben.

Die Erfindung ist im folgenden anhand der Zeichnung mit weiteren Einzelheiten näher erläutert. Die einzige Figur zeigt eine schematische Seitenansicht in Richtung quer zur Bewegungsrichtung des zu entzundenden Bandes gesehen eine Einrichtung nach der Erfindung.

Auf einem Rollgang 2 wird eine bandförmige Dünnbramme 4 in Bewegungsrichtung des Pfeiles 6 gefördert. Die Bramme 4 hat eine Aufwölbung 8, die sich über eine Teilbreite oder über die Gesamtbreite der Bramme 4 erstrecken kann.

Oberhalb der Bramme 4 und in einem Abstand a davon ist eine Düsenvorrichtung angeordnet, die insgesamt mit dem Bezugszeichen 10 bezeichnet ist. Die Düsenvorrichtung 10 weist mehrere, in einer Reihe quer zur Bewegungsrichtung 6 angeordnete Düsenköpfe 12 auf, die jeweils mit insgesamt vier am Umfang gleichmäßig verteilten Düsen 14 zum Aufspritzen von Hochdruckwasser bestückt sind. In der Zeichnung ist nur ein solcher Düsenkopf 12 zu sehen. Die Gesamtanordnung ist deutlicher in der DE 43 28 303 A1 beschrieben. Während dort jedoch die Düsenköpfe an einem starr oberhalb des Rollganges 2 angeordneten Balken befestigt sind, sind sie erfindungsgemäß an einem Balken 16 angebracht, der mittels eines Parallellenkergestänges mit Lenkern 18, 20 vertikal in Richtung des Pfeiles 21 heb- und senkbar an einem ortsfesten Träger 23 gehalten ist. Am oberen Lenker 20 des Parallellenkergestänges greift hierzu ein hydraulischer Zylinder 22 an.

Eine insgesamt mit den Bezugszeichen 24 bezeichnete Zunderabführvorrichtung ist bei 24 gezeigt. Diese Zunderabführvorrichtung hat ein Auffanggehäuse 26 für von der Brammenoberfläche abgeprallten Zunder mit einer Prallfläche 28, von der aus der Zunder vermischt mit dem Hochdruckwasser in eine Abführrinne 30 umgelenkt wird. Das Gehäuse 26 ist an einem vertikalen Balken 32 befestigt. Dieser Balken 32 ist über ein Parallellenkergestänge mit Lenkern 34, 36 an dem Träger 23 aufgehängt. Der untere Lenker 34 wird dabei von einem hydraulischen Zylinder 38 beaufschlagt.

Am vorderen Ende der Zunderabführvorrichtung ist ein Wegaufnehmer 40 ausgebildet. Dieser Wegaufnehmer erfaßt den vertikalen Abstand a zwischen der Düsenvorrichtung 10 bzw. der Zunderabführvorrichtung 24 und der Bandoberfläche. Der Wegaufnehmer kann in bekannter Weise mechanisch, optisch oder elektrisch ausgebildet sein und wandelt den erfaßten Abstand in ein elektrisches Signal, das über eine Signalleitung 42 in eine Steuereinrichtung 44 eingespeist wird. Diese Steuereinrichtung ist auf einen gewünschten Sollabstand a bei 46 einstellbar. Die Steuereinrichtung 44 vergleicht den gemessenen Istabstand mit dem eingestellten Sollabstand und stellt Stellsignale zum Vermindern der erfaßten Abweichung auf Null bereit, die über Signalleitungen 48, 49 zu den Zylindern 22, 38 geführt werden und diese zum Heben bzw. Senken der Balken 16 bzw. 32 beeinflussen. Auf dieser Weise werden die Düsenvorrichtung 10 und die Zunderabführvorrichtung 24 stets in einem gewünschten Abstand von der Oberfläche der Bramme 4 auch dann gehalten, wenn diese eine Aufwölbung 8 hat.

In der Praxis liegt ein Sollabstand a zweckmäßigerweise bei 20 bis 40 mm.

Bei großen Breiten der Brammen oder Bänder sind die Aufwölbungen oder Unebenheiten 8 oft nicht gleichmäßig über die gesamte Bandbreite verteilt. Um zu vermeiden, daß bei einer örtlichen Aufwölbung oder Erhebung die gesamte Düsenvorrichtung nebst Zunderabführvorrichtung angehoben wird, können mehrteilige, aus unabhängigen Sektionen bestehende Vorrichtungen bestehend aus den Balken 16, 24 mit den Parallellenkergestängen und Zylindern vorgesehen sein.

Sämtliche beschriebene Baugruppen einschließlich Kupplungen, Schläuche und elektrischer Zuleitungen können in einem gemeinsamen Gehäuse 50 untergebracht sein. Verschleißteile wie Gleitkufen 52 der Zunderabführvorrichtung 24 und Abweisbleche 54, 56 sind austauschbar angeordnet.

Die Einrichtung nach der Erfindung kann mittels eines Hebezeuges, wie eines Krans, vom Rollgang 2 abhebbar ausgebildet sein. Somit können Wartungs- und Kontrollarbeiten sowie Tests entfernt vom Rollgang, z.B. in einer Werkstatt, ausgeführt werden.

## Patentansprüche

1. Einrichtung zum Entzundern von Halbzeugen (4), insbesondere von Dünnbrammen oder Bändern aus Stahl, in Walzwerken mit Hochdruckwasser, das über eine Düsenvorrichtung (10) auf die Oberfläche des relativ zur Düsenvorrichtung (10) bewegten Halbzeuges gespritzt wird, wobei die Düsenvorrichtung gesteuert von einer Steuervorrichtung (44) mit einem Sensor zum Erfassen des Abstandes (a) der Düsenvorrichtung von der Oberfläche des Halbzeuges mit einer Vertikalkomponente zu dieser mittels eines Antriebes (22) beweglich angeordnet ist, dadurch **gekennzeichnet**, daß die Düsenvorrichtung (10) an einem Balken (16) angebracht ist, der an einem ortsfesten Träger (23) über ein Parallellenkergestänge (18, 20) aufgehängt ist, welches von dem Antrieb (22) schwenkbar ist und daß die Steuervorrichtung (44) zum Beeinflussen des Antriebes (22) abhängig von einem Ausgangssignal des als Wegaufnehmer (40) ausgebildeten Sensors zum Konstanthalten des Abstandes (a) der Düsenvorrichtung (10) von der Oberfläche vorgesehen ist.

2. Einrichtung nach Anspruch 1, dadurch **gekennzeichnet**, daß die Düsenvorrichtung (10) mehrere, in einer Reihe der zur Bewegungsrichtug des Halbzeuges (4) angeordnete Rotorköpfe (12) mit rotierenden Düsen (14) aufweist.

3. Einrichtung nach Anspruch 1, dadurch **gekennzeichnet**, daß die Düsenvorrichtung mehrere feststehend oder oszillierend angebrachte Düsen aufweist, die in einer von dem Balken (16) getragenen Anordnung quer zur Bewegungsrichtung des Halbzeuges gruppiert sind.

4. Einrichtung nach einem der Ansprüche 1 bis 3, dadurch **gekennzeichnet**, daß eine Zunderabführvorrichtung (24) an dem ortsfesten Träger (23) über ein weiteres Lenkergestänge (34, 36) aufgehängt und von einem weiteren, ebenfalls von der Steuerungsvorrichtung (44) angesteuerten Hubzylinder (38) synchron mit der Düsenvorrichtung (10) vertikal auf- und abbewegbar ist.

## Claims

1. An apparatus for descaling semi-finished products (4), in particular thin slabs or steel strips in rolling mills, by means of highly pressurized water that is sprayed through a nozzle device (10) onto the surface of the semi-finished product which is moved in relation to the nozzle device (10), wherein the nozzle device is arranged for movement by a drive (22) under the control of a sensor adapted to determine the distance (a) of the nozzle device from the surface of the product, said movement having a vertical component with regard to the surface, **characterized** in that a plurality of nozzle devices (10) is attached at a bar (16) which is mounted at a fixed carrier (23) by means of a four-bar linkage means (18, 20), which is pivotable by the drive (22) and in that a control device (44) is provided for actuating the drive (22) in response to an output signal of the sensor, which is designed as a displacement transducer (40), for keeping constant the distance (a) of the nozzle device (10) from the surface of the semifinished product.

2. The apparatus as set forth in claim 1, **characterized** in that the nozzle device (10) comprises a plurality of rotor heads (12) having rotating nozzles (14) disposed in an array extending transversely to the moving direction of the semifinished product (4).

3. The apparatus as set forth in claim 1, **characterized** in that the nozzle device comprises a plurality of fixed or oscillatingly mounted nozzles, that are provided in an arrangement supported by the bar (16) and extend transversely to the moving direction of the semi-finished product.

4. The apparatus as set forth in one of claims 1 to 3, **characterized** in that a scale discharge device (24) is mounted at the fixed carrier (23) by means of a further linkage means (34, 36) and is vertically movable by a further lift cylinder (38) also controlled by the control device (44) in synchronism with the nozzle device (10).

## Revendications

1. Dispositif de décalaminage de produits semi-finis (4), en particulier de brames minces ou de bandes en acier, dans des laminoirs avec de l'eau à haute pression qui est projetée, par l'intermédiaire d'un dispositif d'injection (10), sur la surface du produit semi-fini déplacé par rapport au dispositif d'injection (10), le dispositif d'injection commandé par un dispositif de commande (44) avec un capteur pour enregistrer la distance (a) entre le dispositif d'injection et la surface du produit semi-fini, étant disposé avec une composante verticale de façon à se déplacer par rapport à cette dernière, au moyen d'un dispositif d'entraînement (22), caractérisé en ce que le dispositif d'injection (10) est fixé sur une barre (16) qui est accrochée sur un support (23) fixe par l'intermédiaire d'une tringle de direction parallèle (18, 20) qui peut être pivotée au moyen du dispositif d'entraînement (22) et en ce que le dispositif de commande (44) est prévu pour avoir une influence sur le dispositif d'entraînement (22) en fonction d'un signal de sortie du capteur conçu comme un capteur de déplacement (40) pour le maintien constant de la distance (a) entre le dispositif d'injection (10) et la surface.

2. Dispositif selon la revendication 1, caractérisé en ce que le dispositif d'injection (10) présente plusieurs têtes de rotor (12) qui sont disposées sur une rangée, transversalement au sens de déplacement du produit semi-fini et comportent des tuyères (14) rotatives.

3. Dispositif selon la revendication 1, caractérisé en ce que le dispositif d'injection présente plusieurs tuyères fixes ou oscillantes qui sont groupées selon un agencement supporté par la barre (16), transversalement au sens de déplacement du produit semi-fini.

4. Dispositif selon l'une quelconque des revendications 1 à 3, caractérisé en ce qu'un dispositif (24) d'élimination des battitures est accroché sur le support (23) fixe par l'intermédiaire d'une autre tringle de direction (34, 36) et peut être déplacé verticalement de haut en bas et de bas en haut, de manière synchrone au dispositif d'injection (10), à l'aide d'un autre vérin (38) commandé également par le dispositif de commande.
